# FASCICULE DE BREVET EUROPEEN

(11) **EP 1 382 539 B1**
(45) Date de publication et mention de la délivrance du brevet: **11.04.2007**
(21) Numéro de dépôt: 02015937.2
(22) Date de dépôt: 17.07.2002
(51) Int. Cl.: B65D 47/08, B65D 55/02

(54) **Bouchon verseur bi-injection**
In einem zweistufigen Spritzgiessverfahren hergestellter Verschluss
Two-stage injection moulded closure

(43) Date de publication de la demande: 21.01.2004
(73) Titulaire: L&M SERVICES B.V., 1071 CG Amsterdam (NL)
(72) Inventeur: Wagner, Armand, 4277 Esch/Alzette (LU)
(74) Mandataire: Bentz, Jean-Paul

(56) Documents cités:
- FR-A- 2 647 088
- GB-A- 2 193 193

## Description

La présente invention concerne un bouchon d'une seule pièce pour le conditionnement de liquides alimentaires.

Les bouchons traditionnels utilisés pour l'obturation de récipients contenant des produits à usage alimentaire (huile, vinaigre...) comprennent généralement un corps destiné à être monté sur le col du récipient par vissage ou encliquetage, et un capuchon de protection raccordé audit corps par une charnière latérale.

Du fait que les diverses parties du bouchon assurent des fonctions techniques différentes (fixation, étanchéité, articulation...), ces bouchons sont réalisés en au moins deux pièces séparées (par exemple le corps et le capuchon) avec des matières ayant des propriétés distinctes. Ces pièces sont ensuite assemblées entre elles avant montage de l'ensemble sur le récipient.

Cependant, les opérations de fabrication et d'assemblage du bouchon sont pénalisantes d'un point de vue économique et, en particulier, en terme de productivité.

En outre, l'intégrité du bouchon et sa fiabilité sont globalement affaiblies par la présence de pièces indépendantes dont les liaisons sont parfois mal établies voire déficientes sur le plan mécanique.

FR 2 647 088 décrit un ensemble comprenant un verseur moulé en matière souple et une capsule à charnière surmoulée en matière rigide.

La présente invention a pour but de résoudre problèmes techniques sus-mentionnés de manière satisfaisante.

Ce but est atteint, selon l'invention, au moyen d'un bouchon du type précédent caractérisé en ce que ledit corps comprend une partie supérieure en matière rigide assurant le maintien et le verrouillage du capuchon en position de fermeture étanche et qui est pourvue d'un élément tubulaire central de distribution et une partie inférieure en matière souple permettant la fixation du corps par déformation élastique sur le col du récipient.

Selon une caractéristique avantageuse le capuchon est pourvu d'un élément d'accrochage en harpon relié à la paroi du capuchon au moyen de pontets susceptibles d'être rompus lors de la première ouverture et destiné à venir se loger de manière irréversible dans une cavité ménagée sur la partie supérieure rigide du corps.

De préférence, ledit harpon est porté par un onglet réalisé sur le pourtour inférieur du capuchon.

Selon une autre caractéristique, la partie supérieure rigide du corps présente un pourtour curviligne relevé à la manière d'une spatule dont le profil est complémentaire de celui de la face inférieure du capuchon et dont la zone la plus haute assure le raccordement de la charnière pour permettre un débattement libre du capuchon sans discontinuité de l'élément tubulaire central.

Selon encore une autre caractéristique, la capuchon est lui-même rigide et est pourvu d'une couronne centrale destinée à s'engager de manière étanche dans l'élément tubulaire central du corps en position de fermeture.

Selon une variante spécifique, l'élément tubulaire de distribution est muni d'un voile d'obturation amovible portant une bague de traction.

Selon d'autres caractéristiques, la matière rigide de la partie supérieure du corps est constituée de polypropylène homopolymère ou copolymère ou de polyéthylène haute densité tandis que la matière souple de la partie inférieure du corps est constituée de polyéthylène basse densité, radicalaire ou linéaire.

De préférence, la partie supérieure rigide du corps est constituée du rebord supérieur du corps, de l'élément tubulaire central et d'un épaulement périphérique de renfort.

Un autre objet de l'invention est un procédé de fabrication d'un bouchon présentant les caractéristiques présentées ci-dessus selon lequel on moule les parties supérieure et inférieure du corps, le capuchon et la charnière en une seule pièce par bi-injection de matières de duretés différentes.

Le bouchon de l'invention offre une structure monobloc avec des zones dont les propriétés mécaniques sont différentes et adaptées aux fonctions techniques recherchées.

Le bouchon de l'invention permet tout à la fois l'optimisation du procédé de fabrication industrielle en une seule étape de moulage avec un gain substantiel de productivité et l'obtention d'un produit fini de grande qualité et de fiabilité accrue.

L'invention sera mieux comprise à la lecture de la description qui va suivre en référence aux dessins sur lesquels les figures 1a et 1b représentent des vues respectivement en perspective et en élévation latérale d'un mode de réalisation du bouchon de l'invention en position d'ouverture.

Les figures 2a et 2b représentent des vues latérales en coupe du bouchon de la figure 1 respectivement en positions d'ouverture et de fermeture.

Le bouchon représenté sur les figures comprend un corps 1 destiné à être monté sur le col d'un récipient (non représenté) et un capuchon 2 raccordé au corps 1 par une charnière latérale 3 dont la structure est connue par ailleurs.

Le corps 1 comprend une partie supérieure 1a réalisée avec une matière rigide qui vient en contact et coopère avec le capuchon 2 lui-même au moins partiellement rigide et une partie inférieure souple 1b qui est destinée à se fixer sur le col du récipient par déformation élastique, ici au moyen d'un jonc d'encliquetage 11, apparent sur les figures 2a et 2b.

La partie supérieure rigide 1a comporte un élément tubulaire central 10 de distribution du produit à la manière d'un goulot dont le bord supérieur est recourbé vers l'extérieur pour faciliter le versement. La partie supérieure rigide du corps 1 est constituée ici, principalement, du rebord supérieur dudit corps, de l'élément tubulaire 10 et d'un epaulement périphérique de renfort 15 entourant l'élément tubulaire 10 et portant une nervure discontinue 15a pour le verrouillage du capuchon 2 par encliquetage en position de fermeture. Le pourtour du rebord de la partie supérieure la présente un profil curviligne relevé à la manière d'une spatule comme cela est visible sur les figures 1A et 1B.

Ce profil est complémenatire de celui de la face inférieure du capuchon 2 pour garantir l'étanchéité. C'est dans la zone la plus haute de ce pourtour qu'est assuré le raccordement de la charnière 3 de telle sorte que le débattement du capuchon 2 soit libre, entre ses positions de fermeture et de pleine ouverture. Dans cette configuration, l'élément tubulaire central 10 possède une paroi cylindrique continue et il n'est pas nécessaire de pratiquer une interruption ou une découpe à sa périphérie pour permettre le pivotement du capuchon.

Le capuchon 2 est pourvu d'un élément d'accrochage en harpon 21 destiné à venir se loger de manière irréversible dans une cavité 12 ménagée sur la partie supérieure rigide 1a du corps 1 entre la paroi latérale externe du corps 1, le bord supérieur du col du récipient et l'élément tubulaire 10. L'élément en harpon 21 est relié à la paroi du capuchon 2 au moyen de pontets 21a qui sont susceptibes d'être rompus lors de la première ouverture du bouchon par le consommateur. L'introduction du harpon 21 dans la cavité est effectuée après le démoulage du bouchon au moment du montage sur le col du récipient et est facilitée par le guidage des faces convergentes du harpon contre les parois de la cavité 12.

L'élément en harpon 21 est porté par un onglet 22 réalisé sur le pourtour inférieur du capuchon 2 au droit de la cavité 12. Après rupture des pontets 21a, le harpon 21 tombe et reste emprisonné dans la cavité 12 .

Le capuchon 2 comporte une couronne centrale 20 destinée à s'engager de manière étanche, en position de fermeture, dans l'élément tubulaire 10 du corps 1.

L'élément tubulaire 10 est, quant à lui, muni en partie basse, d'un voile d'obturation amovible 13 portant une bague de traction 13a qui sont tous deux réalisés ici avec la même matière souple que la partie inférieure 1b du corps 1.

Le voile 13 assure à la fois l'inviolabilité et l'étanchéité du récipient et est positionné ici sous le niveau de l'interface entre les parties supérieure 1a et inférieure 1b.

Par ailleurs, l'épaulement 15 présente un retreint 15b de calage au droit de la cavité 12 qui coopère avec un bossage inférieur 23 du capuchon 2.

L'élément d'obturation 10 est, en outre, pourvu, en partie basse, d'un régulateur de débit 14 sous forme d'ailettes radiales qui viennent briser le flux liquide lors de la distribution du produit.

Le procédé de fabrication du bouchon fait appel à la technique dite du moulage par injection et les matières injectées dans le moule sont, selon l'invention, de natures différentes. La zone du moule correspondant à la partie supérieure 1a du corps 1 à réaliser est alimentée, tout comme la zone relative au capuchon 2 et à la charnière, avec une matière première qualifiée de rigide (après refroidissement) qui est soit du polypropylène homopolymère ou copolymère, soit du polyéthylène haute densité. La zone du moule correspondant à la partie inférieure du corps 1 est alimentée, quant à elle, avec une matière plus souple qui est du polyéthylène basse densité, radicalaire ou linéaire.

Les deux matières participent donc à un procédé de bi-injection et les deux parties 1a, 1b du corps sont soudées à chaud entre elles selon un plan de joint précis pour ne former qu'une seule pièce.

## Revendications

1. Bouchon d'une seule pièce comprenant un corps (1) destiné à être monté sur le col d'un récipient et un capuchon (2) raccordé audit corps (1) par une charnière latérale (3) **caractérisé en ce que** ledit corps (1) comprend une partie supérieure en matière rigide (1a) assurant le maintien et le verrouillage du capuchon (2) en position de fermeture étanche et qui est pourvue d'un élément tubulaire central (10) de distribution et une partie inférieure en matière souple (1b) permettant la fixation du corps (1) par déformation élastique sur le col du récipient.

2. Bouchon selon la revendication 1 **caractérisé en ce que** ledit capuchon (2) est pourvu d'un élément d'accrochage en harpon (21) relié à la paroi du capuchon (2) au moyen de pontets (21a) susceptibles d'être rompus lors de la première ouverture et destiné à venir se loger de manière irreversible dans une cavité (12) ménagée sur la partie superieure rigide (1a) du corps (1).

3. Bouchon selon la revendication 2 **caractérisé en ce que** ledit harpon (21) est porté par un onglet (22) réalisé sur le pourtour inférieur du capuchon (2).

4. Bouchon selon l'une des revendications précédentes **caractérisé en ce que** la partie supérieure rigide (1a) du corps (1) présente un pourtour curviligne relevé à la manière d'une spatule dont le profil est complémentaire de celui de la face inférieure du capuchon (2) et dont la zone la plus haute assure le raccordement de la charnière (3) pour permettre un débattement libre du capuchon (2) sans discontinuité de l'élément tubulaire central (10).

5. Bouchon selon l'une des revendications précédentes **caractérisé en ce que** le capuchon (2) est lui-même rigide et est pourvu d'une couronne centrale (20) destinée à s'engager de manière étanche dans l'élément tubulaire central (10) du corps (1) en position de fermeture.

6. Bouchon selon l'une des revendications précédentes **caractérisé en ce que** l'élément tubulaire de distribution (10) est muni d'un voile d'obturation amovible (13) portant une bague de traction (13a).

7. Bouchon selon l'une des revendications précédentes **caractérisé en ce que** la matière rigide de la partie supérieure (1a) du corps (1) est constituée de polypropylène homopolymère ou copolymère ou de polyéthylène haute densité.

8. Bouchon selon l'une des revendications précédentes **caractérisé en ce qu**e la matière souple de la partie inférieure (1b) du corps (1) est constituée de polyéthylène basse densité, radicalaire ou linéaire.

9. Bouchon selon l'une des revendications précédentes **caractérisé en ce que** la partie supérieure rigide (1a) du corps (1) est constituée du rebord supérieur du corps ,de l'élément tubulaire central (10).et d'un épaulement périphérique de renfort (15).

10. Procédé de fabrication d'un bouchon selon l'une des revendications précédentes **caractérisé en ce qu'**on moule les parties supérieure (1a) et inférieure (1b) du corps (1), le capuchon (2) et la charnière (3) en une seule pièce par bi-injection de matières de duretés différentes.

## Claims

1. One-piece stopper comprising a body (1) intended to be mounted on the neck of a container and a cap (2) joined to said body (1) by a lateral hinge (3), **characterized in that** said body (1) comprises an upper part (1a) made of rigid material, for keeping and locking the cap (2) in the sealed closure position and which is provided with a central tubular dispensing element (10), and a lower part (1b) made of flexible material, for fastening the body (1) on to the neck of the container by elastic deformation.

2. Stopper according to Claim 1, **characterized in that** said cap (2) is provided with a barb-shaped catching element (21), which is connected to the wall of the cap (2) by means of bridging elements (21a) that can be broken upon first opening the container, and which is intended to be irreversibly housed in a cavity (12) made in the rigid upper part (1a) of the body (1).

3. Stopper according to Claim 2, **characterized in that** said barb (21) is supported by a tab (22) made on the lower perimeter of the cap (2).

4. Stopper according to one of the preceding claims, **characterized in that** the rigid upper part (1a) of the body (1) has a curvilinear perimeter raised in the manner of a spatula, the profile of which is complementary to that of the lower face of the cap (2) and the highest zone of which ensures connection of the hinge (3) so as to allow the cap (2) to move freely without discontinuity of the central tubular element (10).

5. Stopper according to one of the preceding claims, **characterized in that** the cap (2) is itself rigid and is provided with a central ring (20) intended to be sealingly engaged in the central tubular element (10) of the body (1) in the closure position.

6. Stopper according to one of the preceding claims, **characterized in that** the tubular dispensing element (10) is provided with a removable closure film (13) carrying a pull ring (13a).

7. Stopper according to one of the preceding claims, **characterized in that** the rigid material of the upper part (1a) of the body (1) consists of a polypropylene homopolymer or copolymer or high-density polyethylene.

8. Stopper according to one of the preceding claims, **characterized in that** the flexible material of the lower part (1b) of the body (1) consists of low-density, radical or linear polyethylene.

9. Stopper according to one of the preceding claims, **characterized in that** the rigid upper part (1a) of the body (1) consists of the upper rim of the body, the central tubular element (10) and a peripheral reinforcing shoulder (15).

10. Method of manufacturing a stopper according to one of the preceding claims, **characterized in that** the upper (1a) and lower (1b) parts of the body (1), the cap (2) and the hinge (3) are made as one piece by the two-shot injection moulding of materials having different hardnesses.

## Patentansprüche

1. Verschluß aus einem Stück mit einem Körper (1), der zum Anbringen an den Hals eines Behälters ausgelegt ist, und einer Kappe (2), die mit dem Körper (1) über ein laterales Scharniergelenk (3) verbunden ist, **dadurch gekennzeichnet, daß** der Körper (1) einen oberen Abschnitt (1a) aus einem starren Material, der den Halt und die Verriegelung der Kappe (2) in einer dichten Verschlußposition sicherstellt und der mit einem rohrförmigen, zentralen Verteilungsteil (10) versehen ist, und einen unteren Abschnitt (1b) aus einem weichen Material umfaßt, der die Befestigung des Körpers (1) an dem Hals des Behälters durch eine elastische Verformung zuläßt.

2. Verschluß nach Anspruch 1, **dadurch gekennzeichnet, daß** die Kappe (2) mit einem harpunenartigen Hakenteil (21) versehen ist, das mit der Wand der Kappe (2) mit Hilfe von Brücken (21a) verbunden ist, die bei der ersten Öffnung durchtrennt werden können, und irreversibel in einem Hohlraum (12) eingebracht werden kann, der an einem starren Außenteil des Körpers (1) ausgebildet ist.

3. Verschluß nach Anspruch 2, **dadurch gekennzeichnet, daß** das harpunenartige Hakenteil (21) von einem Keil (22) getragen ist, der am unteren äußeren Umfang der Kappe (2) ausgebildet ist.

4. Verschluß nach einem der vorangegangenen Ansprüche, **dadurch gekennzeichnet, daß** der starre obere Abschnitt (1a) des Körpers (1) einen gekrümmten Außenumfang aufweist, der in der Art eines Spatels oder Zunge erhaben ist, dessen/deren Profil komplementär zur unteren Seite der Kappe (2) ist und dessen am höchsten liegender Bereich die Verbindung des Scharniergelenks (3) sicherstellt, um die freie Beweglichkeit der Kappe (2) ohne Trennung des rohrförmigen zentralen Teils (10) zu ermöglichen.

5. Verschluß nach einem der vorangegangenen Ansprüche, **dadurch** gekennzeichn e t, daß die Kappe (2) selbst starr ist und mit einem zentralen Ring oder Kranz (20) versehen ist, der mit dem rohrförmigen zentralen Teil (10) des Körpers (1) im geschlossenen Zustand in einen dichten Eingriff kommen soll.

6. Verschluß nach einem der vorangegangenen Ansprüche, **dadurch gekennzeichnet, daß** das rohrförmige Verteilungsteil (10) mit einem beweglichen Abdeckmittel (13) versehen ist, der einen Zugring (13a) trägt.

7. Verschluß nach einem der vorangegangenen Ansprüche, **dadurch gekennzeichnet, daß** das starre Material des oberen Abschnitts (1a) des Körpers (1) aus einem homopolymeren Polypropylen oder co-polymeren Polypropylen oder aus einem Polyethylen hoher Dichte gebildet ist.

8. Verschluß nach einem der vorangegangenen Ansprüche, **dadurch gekennzeichnet, daß** das weiche Material des unteren Abschnitts (1b) des Körpers (1) aus einem radikalen oder linearen Polyethylen niedriger Dichte gebildet ist.

9. Verschluß nach einem der vorangegangenen Ansprüche, **dadurch gekennzeichnet, daß** der starre obere Abschnitt (1a) des Körpers (1) aus einem oberen Rand oder Umschlag des Körpers, des rohrförmigen zentralen Teils (10) und einer peripheren Verstärkungsschulter (15) gebildet ist.

10. Verfahren zum Herstellen eines Verschlusses nach einem der vorangegangenen Ansprüche, **dadurch gekennzeichnet, daß** der obere Abschnitt (1a), der untere Abschnitt (1b) des Körpers, die Kappe (2) und das Scharniergelenk (3) aus einem Stück durch ein Zweikomponenten-Spritzgießen von Materialien unterschiedlicher Härte geformt werden.
